# EUROPÄISCHE PATENTANMELDUNG

(11) **EP 3 760 871 A1**
(43) Veröffentlichungstag der Anmeldung: **06.01.2021**
(21) Anmeldenummer: 19184296.2
(22) Anmeldetag: 04.07.2019
(51) Int. Cl.: F04D 17/10, F04D 29/44

(54) **DIFFUSOR FÜR EINE STRÖMUNGSMASCHINE**

(71) Anmelder: Siemens Aktiengesellschaft, 80333 München (DE)
(72) Erfinder: Petry, Nico, 46147 Oberhausen (DE)

(57) **Zusammenfassung**

Die Erfindung betrifft einen Diffusor (DFF) für eine Strömungsmaschine (CMP) mit einem Laufrad (BLD),
wobei der Diffusor (DFF) sich ringförmig um eine Achse (X) entlang einer Umfangsrichtung (CDR) erstreckt,
wobei der Diffusor (DFF) eine Mehrzahl von Diffusorleitschaufeln (VNS) aufweist,
wobei sich die Diffusorleitschaufeln (VNS) entlang der Schaufelhöhe (AFH) zwischen zwei Diffusorbegrenzungswänden (LDW) von einer Diffusorbegrenzungswand (LDW) an einer Gehäuseseite (CSS) zu einer Diffusorbegrenzungswand (LDW) an einer Nabenseite (HBS) erstrecken,
wobei die Diffusorleitschaufeln (VNS) für jede Position der Schaufelhöhe (AFH) eine Schaufelüberdeckung (SLD) aufweisen, die definiert ist als das Verhältnis einer Profilsehnenlänge (CHD) der jeweiligen Diffusorleitschaufel (VNS) zur Umfangsteilung (CCP) der Anordnung der Diffusorleitschaufeln (VNS). Zur Verbesserung der aerodynamischen Wirkung des Diffusors wird vorgeschlagen, dass die Schaufelüberdeckung (SLD) sich zwischen der Nabenseite (HBS) und der Gehäuseseite (CSS) unterscheiden. Weiterhin betrifft die Erfindung eine Anordnung mit einem derartigen Diffuser (DFF) und eine Strömungsmaschine (CMP).

## Beschreibung

Die Erfindung betrifft einen Diffusor für eine Strömungsmaschine mit einem Laufrad, wobei der Diffusor sich ringförmig um eine Achse entlang einer Umfangsrichtung erstreckt, wobei der Diffusor eine Mehrzahl von Diffusorleitschaufeln aufweist, wobei sich die Diffusorleitschaufeln entlang der Schaufelhöhe zwischen zwei Diffusorbegrenzungswänden von einer Diffusorbegrenzungswand an einer Gehäuseseite zu einer Diffusorbegrenzungswand an einer Nabenseite erstrecken, wobei die Diffusorleitschaufeln für jede Position der Schaufelhöhe eine Schaufelüberdeckung aufweisen, die definiert ist als das Verhältnis einer Profilsehnenlänge der jeweiligen Diffusorleitschaufel zur Umfangsteilung der Anordnung der Diffusorleitschaufeln. Weiterhin betrifft die Erfindung eine Anordnung mit einem derartigen Diffuser und eine Strömungsmaschine mit einer solchen Anordnung.

Bei Radialverdichtern verlässt das Fluid daripps Laufrad nach radial außen und gelangt von dort in den Diffusor, welcher typischerweise ebenfalls radial von innen nach außen durchströmt wird. Diffusoren können beschaufelt oder unbeschaufelt ausgeführt sein. Bei den beschaufelten Arten wird zwischen Low-Solidity-Diffusoren [LSD] mit geringer Schaufelüberdeckung (mit Leitschaufeln, die einen verhältnismäßig großen Abstand zueinander in Umfangsrichtung im Verhältnis zu deren Radialerstreckung aufweisen) und Kanaldiffusoren - auch als aerodynamische Diffusoren [AE-Diffusor] bezeichnet - unterschieden. Aufgrund der Nachteile bzgl. des Fahrbereichs werden AE-Diffusoren sehr selten eingesetzt. LSDs bieten dagegen einen deutlich besseren also umfangreicheren Fahrbereich als AE-Diffusoren. Heutzutage sind nahezu alle beschaufelten Diffusoren LSDs.

LSDs werden aus den folgenden Gründen eingesetzt:
- Unterdrücken von Rotating Stall, welcher im Falle eines unbeschaufelten Ringraums ggf. auftreten könnte
- Steigerung des Wirkungsgrades der Stufe durch Aufrichten der Strömung und durch Vergleichmäßigung der Strömung über der Kanalhöhe. Dies führt zu einer Reduktion von Verlusten in den nachgeschalteten Komponenten wie Rückführstufe oder Spirale.
- Besserer Kennlinienanstieg zur Pumpgrenze.

Nachteile von LSDs sind:
- Reduzierter Fahrbereich (schmalere Kennlinie) im Vergleich zur unbeschaufelten Variante
- Höherer Lärmpegel
- Höhere Laufradanregung
- Notwendige radiale Erstreckung des Diffusors größer als für den unbeschaufelten Diffusor
- Notwendige Sammelspiralgehäusegröße nimmt mit LSD zu, da die Umfangskomponente der Geschwindigkeit (Transportgröße in der Spirale) durch den LSD reduziert wird.

Eine entsprechende Anordnung ist bereits aus der EP 2 650 546 Al bekannt. Dort wird vorgeschlagen, die Leitschaufeln des Diffusors in geneigter Form in einem hinter dem Laufrad angeordneten stehenden Diffusor anzuordnen (dihedral vanes). Insbesondere beim LSD soll mittels dieser aerodynamischen Maßnahme ein verringerter Druckverlust erzielt werden.

Aus den WO2019057412A1, WO2019057413A1, WO2019057414A1 sind bereits Anordnungen aus Laufrädern und Diffusoren von insbesondere Turboverdichtern bekannt.

Ausgehend insbesondere von den beschriebenen Nachteilen hat es sich die Erfindung vorrangig zur Aufgabe gemacht, radialen Bauraumbedarf eines LSD's zu verringern, so dass der ansonsten vergrößerte radiale Bauraumbedarf gegenüber einem unbeschaufelten Diffusor nicht mehr so ins Gewicht fällt.

Zur Lösung des Problems wird ein Diffusor bzw. eine Anordnung und eine Strömungsmaschine mit einem solchen Diffusor mit den eingangs definierten Merkmalen vorgeschlagen, der die zusätzlichen Merkmale des Kennzeichens des Anspruchs 1 aufweist. Die rückbezogenen Unteransprüchen beinhalten vorteilhafte Weiterbildungen der Erfindung.

Begriffe, wie radial, axial, tangential oder Umfangsrichtung beziehen sich auf die eingangs definierte Achse, um die sich der Diffusor ringförmig erstreckt. Diese Achse ist im Falle eines Turboverdichters bzw. eines Radialturboverdichters koaxial zu der Drehachse des Rotors.

Der Begriff Strömungsmaschine bezieht sich nach der Erfindung auf radiale Turbomaschinen, die eine Umlenkung des Prozessfluids vorsehen. Von vorrangiger Bedeutung ist hierbei die Anwendung für einen Radialturboverdichter. Insbesondere im Falle des Radialturboverdichters ist der Diffusor ein strömungsleitendes Bauteil des Stators, das sich stromabwärts des Laufradaustritts befindet. In dem Diffusor wird in der Regel die Strömungsgeschwindigkeit des Prozessfluids verzögert, so dass sich gemäß der Gesetzmäßigkeiten von Bernulli ein Druckaufbau ergibt.

Im Falle des Radialturboverdichters und eines sich im Wesentlichen radial nach außen erstreckenden Diffusors ergibt sich die Diffusor-Wirkung schon allein durch die radiale Zunahme der durchströmten Querschnittsfläche. Zusätzlich von Bedeutung ist eine Veränderung der Diffusorkanalbreite, die sich im Regelfall die axiale Erstreckung der lichten Weite des Diffusors ergibt. Grundsätzlich kann sich der Diffusor auch abweichend von der Radialrichtung erstrecken. Die meisten Diffusoren erstrecken sich aber weitestgehend radial. Die Diffusorkanalbreite wird begrenzt durch an beiden Seiten vorgesehenen Diffusorbegrenzungswänden. Im Falle eines sich rein radial erstreckenden Diffusors ohne axiale Aufweitung laufen die Diffusorbegrenzungswände ebenfalls rein radial. Aufgrund der axialen Ansaugung eines Radialturboverdichters und der radialen Ausgabe des Prozessfluids aus dem Laufrad findet in dem Laufrad eine Umlenkung von axial nach radial statt. Das Laufrad ist hierbei in der Regel mit einer Radscheibe aufgebaut, die mit einer Welle-Naben-Verbindung das Laufrad mit der Welle verbindet. Diejenige Seite, die nicht die axiale Ansaugung des Laufrades aufweist, wird hierbei als die Nabenseite bezeichnet. Die andere gegenüberliegende Axialseite wird als Gehäuseseite bezeichnet. Bei Laurädern, die gehäuseseitig eine Deckscheibe aufweisen, wird diese Gehäuseseite auch häufig als die Deckscheibenseite bezeichnet. Unter einer Schaufelhöhe versteht die Erfindung die Erstreckung der Schaufel senkrecht zur Hauptströmungsrichtung. Folgt man einem repräsentativen Strömungsfaden durch die Anordnung der Erfindung, beispielsweise durch den Diffusor, so erstreckt sich dieser Strömungsfaden im Wesentlichen senkrecht in Richtung der Schaufelhöhe. Erstreckt sich dieser Strömungsfaden in etwa mittig durch die Anordnung wird er in etwa bei 50% der Schaufelhöhe liegen.

Das erfindungsgemäße Merkmal, dass sich die Schaufelüberdeckung zwischen den Nabenseite und der Geäußerte unterscheiden zielt darauf ab, dass die jeweils aerodynamischen Anforderungen auf der Nabenseite und auf der Gehäuseseite individuell angepasst sind bzw. sein können. Eine vorteilhafte Weiterbildung der Erfindung sieht hierzu vor, dass die Schaufelüberdeckung auf der Nabenseite zwischen 0,5 und 0,8 auf der Gehäuseseite zwischen 0,7 und 1,0 beträgt. Eine andere vorteilhafte Weiterbildung der Erfindung sieht vor, dass der Eintrittskantendurchmesser an der Gehäuseseite und der Nabenseite unterschiedlich sind.

Hierbei weisen die Diffusorleitschaufeln für jede Position der Schaufelhöhe eine Schaufelüberdeckung auf, die definiert ist als das Verhältnis einer Profilsehnenlänge der jeweiligen Diffusorleitschaufel zur Umfangsteilung der Anordnung der Diffusorleitschaufeln. Unter der Profilsehne versteht man die gedachte Verbindungslinie zwischen der Eintrittskante des Profils und der Austrittskante bzw. Hinterkante. Unter der Umfangsteilung - auch häufig einfach als Teilung bezeichnet - versteht man den Abstand in Umfangsrichtung zwischen den Vorderkanten der Diffusorleitschaufeln.

Weiterhin schlägt die Erfindung als vorteilhafte Weiterbildung vor, dass die Diffusorleitschaufeln ein gewölbtes und profiliertes Profil aufweisen. Profiliert bedeutet hierbei, dass das Schaufelprofil keine konstante Dicke über die Erstreckung in Hauptströmungsrichtung aufweist, sondern aerodynamisch hinsichtlich der Profildickenverteilung angepasst ist.

In der Regel ist die Schaufel bzw. das Schaufelprofil auf der Druckseite über einen weiteren Erstreckungsbereich konkaver gestaltet als auf der Saugseite - dementsprechend ist das Schaufelprofil auf der Saugseite über einen weiteren Erstreckungsbereich konvex gestaltet.

Eine andere vorteilhafte Weiterbildung der Erfindung sieht vor, dass für jede Position entlang der Profilmittellinie des Schaufelprofils der Diffusorleitschaufeln ein Anstellwinkel definiert ist als der mathematisch positive Winkel von der Umfangstangente auf die Tangente an der Profilmittellinie. Hierbei ist jeweils ein Eintrittskantenwinkel ein Anstellwinkel an der Eintrittskante und ein Austrittskantenwinkel ein Anstellwinkel an der Austrittskante der Diffusorleitschaufel. Für die Differenz zwischen Eintrittskantenwinkel und Austrittskantenwinkel gemittelt über die Schaufelhöhe gilt: -2 > Eintrittskantenwinkel - Austrittskantenwinkel > 15°. Ein negativer Wert bedeutet hierbei, dass die Strömung tangentialer austritt als diese eintritt.

Unter einer Profilmittellinie versteht die Erfindung eine gedachte Linie, die sich durch die Mitte eines Schaufelprofiles erstreckt. Hierbei wird das Schaufelprofil als eine zweidimensionale Form aufgefasst. Die Profilmittellinie kann in dieser zweidimensionalen Form konstruiert werden, indem beispielsweise die Mittelpunkte aller eingeschriebenen Kreise mittels einer Linie - der Profilmittellinie - verbunden werden.

Besonders bevorzugt ist der Eintrittskantenwinkel über die Schaufelhöhe variierend ausgebildet. Hierbei kann der Eintrittskantenwinkel an der Gehäuseseite zwischen 10° und 20° betragen. An der Nabenseite kann der Eintrittskantenwinkel zwischen 20° und 35° betragen. Hierbei ist es besonders bevorzugt, wenn der Austrittskantenwinkel an der Nabenseite und an der Gehäuseseite sich um höchstens 2° unterscheiden. Dementsprechend tritt das Prozessfluid aus dem Diffusor weitestgehend homogenisiert hinsichtlich der Strömungsverteilung und Geschwindigkeiten aus.

Der Diffusor wird axial von Diffusorbegrenzungswänden definiert. Hierbei ist der Begriff "Diffusorbegrenzungswände" nicht derart zu verstehen, dass die Diffusorbegrenzungswände immer eine axiale Flächennormale aufweisen. Vielmehr soll dieser Begriff bedeuten, dass die Diffusorbegrenzungswände jedenfalls eine Radialerstreckung aufweisen und - auch wenn sie einen gegenüber der Radialen oder Axialen schrägem Verlauf aufweisen - den Diffusor in Axialrichtung begrenzen. Eine weitere vorteilhafte Weiterbildung der Erfindung sieht vor, dass sich in radialer Richtung der Axialabstand zwischen Diffusorbegrenzungswänden aufweitet.

Eine vorteilhafte Weiterbildung dieses Merkmals sieht vor, dass die Diffusorbegrenzungswand auf der Nabenseite sich weniger schräg zur Radialrichtung erstreckt als die Diffusorbegrenzungswand auf der Gehäuseseite, derart, dass mindestens 80% der axialen Aufweitung sich aus der Schrägstellung der Diffusorbegrenzungswand auf der Gehäuseseite ergibt.

Eine andere vorteilhafte Weiterbildung der Erfindung sieht vor, dass der Diffusor stromaufwärts der Diffusorleitschaufeln Rippenleitschaufeln aufweist, die sich ausgehend von der Gehäuseseite entlang 25% - 50% der Diffusorkanalbreite in der Richtung der Nabenseite erstrecken. Diese Rippenleitschaufeln tragen dem Umstand zusätzlich Rechnung, dass das aus dem Laufrad austretende Prozessfluid auf der Gehäuseseite eine andere Strömungsverteilung und Geschwindigkeitsverteilung hat als auf der Nabenseite. Zum Ausgleich dieser Differenz sind die Rippenleitschaufeln vor den eigentlichen Diffusorleitschaufeln vorgesehen, so dass diese Unterschiede besser ausgeglichen werden und hinter dem Austritt des Diffusors eine möglichst homogene Abströmung erfolgt. Für die Rippenleitschaufeln ist ein Rippeneintrittswinkel REA definiert zu dem Eintrittswinkel der Diffusorleitschaufeln und beträgt bevorzugt zwischen 14° und 22°. Bei einer analogen Definition des Rippenaustrittswinkels zu dem Austrittswinkel der Diffusorleitschaufeln sieht eine weitere vorteilhafte Weiterbildung vor, dass gemittelt über die Schaufelhöhe die Differenz zwischen Rippeneintrittswinkel und Rippenaustrittswinkel zwischen -4° und +10° als Metallwinkel ausgelegt ist.

Sämtliche Winkelangaben beziehen sich hierbei stets auf die gegenständlichen Winkel an den tatsächlichen geometrischen Formen - kurz: Metallwinkel.

Eine negative Differenz zwischen dem Eintrittswinkel und dem Austrittswinkel bzw. dem Rippeneintrittswinkel und dem Rippenaustrittswinkel zeigt an, dass die Schaufel tangentialer ausläuft als der Eintritt gestaltet ist. Ein Strömungsfluid, dass einer derartigen Schaufelgestaltung zumindest weitestgehend oder vollkommen folgen würde, hat bei einer derartigen negativen Differenz eine tangentialere Strömungsausrichtung nach Durchströmung einer derartigen Schaufelanordnung.

Weiterhin betrifft die Erfindung eine Anordnung mit einem Diffusor der bereits definierten Ausbildung, wobei die Anordnung ein stromaufwärts des Diffusors angeordnetes Laufrad aufweist und ein geringerer Abstand zwischen den Rotoraustrittskanten des Laufrads bzw. der Laufradschaufeln und Eintrittskanten der Diffusorleitschaufeln auf der Gehäuseseite als auch auf der Nabenseite vorgesehen ist. Besonders bevorzugt gilt außerdem für den Abstand, dass die Rotoraustrittskanten an einem mittleren Rotoraustrittskantendurchmesser angeordnet sind und für das Verhältnis RDT des Eintrittskantendurchmessers des Diffusors zum mittleren Rotoraustrittskantendurchmesser gilt:
- Eintrittskanten (LEE) Nabenseite (HBS):
   1,15 < RDT < 1,3,
- Eintrittskanten (LEE) Gehäuseseite (SHR):
   1,05 < RDT < 1,15,
wobei gilt: ${RDT}_{\left(Geh{a}^{¨}useseite \left(SHR\right)\right)} / {RDT}_{\left(Nabenseite \left(HBS\right)\right)} < 1.$

Grundsätzlich ist außerdem ein Verhältnis bzw. ein Abstand zwischen Laufrad und Diffusor vorgesehen, in der Weise, dass Rotoraustrittskanten der Laufradschaufeln des Laufrads an einem mittleren Rotoraustrittskantendurchmesser (TID) angeordnet sind und für das Verhältnis (RDT) Eintrittskantendurchmesser (DLE) zu mittlerem Rotoraustrittskantendurchmesser (TID) gilt: $1 , 04 < DLE / TRD < 1 , 1.$

Weiterhin betrifft die Erfindung eine Strömungsmaschine mit einer Anordnung der vorab definierten Art.

Im Folgenden ist die Erfindung anhand verschiedener Figuren zum besseren Verständnis unter Darstellung bevorzugter Ausführungsbeispiele illustriert. Es zeigen:
- Figur 1: einen schematischen Längsschnitt entlang einer Drehachse durch eine erfindungsgemäße Strömungsmaschine mit einem erfindungsgemäßen Diffusor bzw. einer erfindungsgemäßen Anordnung,
- Figur 2: einen Schnitt II-II entlang einer Hauptströmungsrichtung gemäß Figur 1,
- Figur 3: das Detail III aus Figur 2,
- Figur 4: eine schematische Darstellung eines Längsschnitts durch eine Strömungsmaschine beschränkt auf das Detail des Diffusors,
- Figur 5: den Schnitt V-V aus Figur 4,
- Figur 6: eine schematische Darstellung eines Längsschnitts durch einen Diffusor mit aufgeweiteter Diffusorkanalbreite,
- Figur 7: wie Figur 6 aber mit Rippenleitschaufeln.

In den Figuren bedeuten gleiche Bezugszeichen funktionsgleiche Bauteile.

Figur 1 zeigt eine Strömungsmaschine CMP mit einer Anordnung ARA mit einem Diffusor DFF und einem stromaufwärts des Diffusors DFF angeordneten Laufrad IMP. Das Laufrad IMP und der Diffusors DFF erstrecken sich ringförmig entlang einer Umfangsrichtung CDR einer Achse X mit einer Drehachse ROT. Das Laufrad IMP ist einer bestimmten Axialposition an einer um die Drehachse ROT bzw. die koaxial zur Drehachse ROT angeordnete Achse X drehbar gelagerte Welle SHT befestigt. Das Laufrad IMP weist eine Radscheibe HUB, Schaufeln BLD und eine Deckscheibe SHR auf, wobei die Schaufeln BLD Strömungskanäle ausbildend sich befestigt zwischen der Radscheibe HUB und der Deckscheibe SHR befinden. Ein Prozessfluid PFL wird axial angesaugt und in die Radialrichtung nach außen umgelenkt, wo es aus dem rotierenden Laufrad IMP im Betrieb austretend in einen statischen Diffusor DFF gelangt. Diffusorleitschaufeln VNS des statischen Diffusors DFF homogenisieren und korrigieren die Geschwindigkeitsverteilung des austretenden Prozessfluids PFL bevor es in eine Spirale VLT eingeleitet wird.

Der Diffusor DFF weist zwei axial begrenzende Diffusorbegrenzungswände LDW auf, zwischen denen sich entlang einer Schaufelhöhe AFH die Diffusorleitschaufeln VNS von einer Gehäuseseite CSS zu einer Nabenseite HBS hin erstrecken.

Figur 2 zeigt einen Schnitt gemäß II-II der Figur 1 schematisch. Entgegen der dort illustrierten Umfangsrichtung CDR, in einer Rotationsrichtung RDR ist dort das Laufrad IMP rotierbar um die Achse X dargestellt. Schematisch sind die Schaufeln BLD des Laufrades IMP illustriert mit einer konkaven Druckseite PRS und einer konvexen Saugseite SCS - ebenso die Diffusorleitschaufeln VNS. Die Rotoraustrittskanten TRI der Laufradschaufeln BLD sind gegenüber dem Maximaldurchmesser IPD des Laufrads IMP etwas zurückversetzt auf einem Durchmesser TID. Stromabwärts befinden sich Eintrittskanten LEE der Diffusorleitschaufeln VNS auf einem Eintrittskantendurchmesser DLE.

Die Diffusorleitschaufeln VNS weisen jeweils eine Austrittskante TRE auf, auf einem Austrittskantendurchmesser TRD. Die Diffusorleitschaufeln VNS erstrecken sich in Richtung der Schaufelhöhe AFH in der Illustration der Figur 1 zwischen den beiden Diffusorbegrenzungswänden LDW über die gesamte Diffusorkanalbreite ADW.

Figur 3 zeigt ein Detail, das in der Figur 2 mit III ausgewiesen ist. Die beiden dort abgebildeten exemplarischen Diffusorleitschaufeln VNS weisen für jede Position der Schaufelhöhe AFH in ihrer Anordnung zueinander eine Schaufelüberdeckung SLD auf, die definiert ist als das Verhältnis einer Profilsehnenlänge CHD der jeweiligen Diffusorleitschaufel VNS zur Umfangsteilung CCP der Anordnung der Diffusorleitschaufeln VNS. Hierbei ist es entscheidend, dass die Schaufelüberdeckungen SLD sich zwischen der Nabenseite HBS und der Gehäuseseite CSS unterscheiden. Es ist in der Figur 3 angedeutet durch die unterschiedlichen Teilungen einerseits auf der Gehäuseseite CSS mit der Teilung CCP und auf der Nabenseite ABS mit der Teilung CCP'. Der Teilungsunterschied ist nur gering, vielmehr fällt der Unterschied der beiden Profilsehnenlängen CHD, CHD' ins Gewicht mit einer gehäuseseitigen längeren Profilsehnenlänge CHD und einer nabenseitigen kürzeren Sehnenlänge CHD'. In Figur 1 ist hierzu auch der nabenseitig damit größer ausfallende Eintrittskantendurchmesser DLE' dargestellt.

Für jede Position entlang der Profilmittellinie SCL des Schaufelprofils der Diffusorleitschaufeln VNS ist ein Anstellwinkel PMA definiert als der mathematisch positive Winkel von der Umfangstangente CDT auf die Tangente PMD. Hierbei ist ein Eintrittskantenwinkel LEA ein Anstellwinkel PMA an der Eintrittskante LEE. Ein Austrittskantenwinkel EXA ist ein Anstellwinkel PMA an einer Austrittskante TRE der Diffusorleitschaufeln VNS. Für eine Differenz zwischen Eintrittskantenwinkel LEA und Austrittskantenwinkel EXA gemittelt über die Schaufelhöhe AFH gilt: $- 2 ° > LEA - EXA > 15 ° .$

Der Eintrittskantenwinkel LEA variiert über die Schaufelhöhe AFH. Hierbei beträgt der Eintrittskantenwinkel LEA an der Gehäuseseite CSS zwischen 10° und 20°. An der Nabenseite HBS beträgt der Eintrittskantenwinkel LEA zwischen 20° und 35°. Der Austrittskantenwinkel EXA ist über die gesamte Schaufelhöhe AFH weitestgehend konstant und unterscheidet sich zwischen der Nabenseite HBS und der Gehäuseseite CSS um höchstens 2°.

Die Figur 4 und 5 auch die Figur 7 zeigen unterschiedliche Ansichten einer Ausführung mit stromaufwärts der Diffusorleitschaufeln VNS angeordneten Rippenleitschaufeln RPV, die sich ausgehend von der Gehäuseseite CSS entlang 25% bis 50% der Diffusorkanalbreite ADW in Richtung der Nabenseite HBS erstrecken. Analog zu der Illustration der Figur 3 ist auch für die Rippenleitschaufeln RPV ein Rippenanstellwinkel RMA definiert als der mathematisch positive Winkel von der Umfangstangente CDT auf die Rippentangente RMT an der Rippenprofilmitte RHD. Ein Rippeneintrittswinkel REA ist ein Rippenanstellwinkel RMA an der Rippeneintrittskante REE. Für den Rippeneintrittswinkel REA gilt:
14° > REA > 22°.

Ein Rippenaustrittswinkel RXA ist ein Rippenanstellwinkel RMA an einer Rippenaustrittskante RRE der Rippenleitschaufeln RPV. Für die Differenz RFA zwischen Rippeneintrittswinkel REA und Rippenaustrittswinkel RXA gemittelt über die Schaufelhöhe AFH gilt: -4° > RNA -RXA > 10°.

Wie dies auch in den Figuren 1 und 6 gezeigt ist, ist ein geringerer Abstand zwischen Rotoraustrittskanten TRI der Laufradschaufeln BLD des Laufrades IMP und den Eintrittskanten LEE der Diffusorleitschaufeln VNS auf der Gehäuseseite CSS vorgesehen als auf der Nabenseite HBS.

Figur 6 zeigt eine Aufweitung des Axialabstandes zwischen axialen Diffusorbegrenzungswänden LDW mit zunehmender radialer Erstreckung. Hierbei bedeuten ein Eintrittskantenaxialabstand ALE der mittlere Axialabstand AXD zwischen axialen Diffusorbegrenzungswänden LDW im Bereich der Eintrittskante LEE der Diffusorleitschaufeln VNS und ein Austrittskantenaxialabstand ATE der mittlere Axialabstand AXD zwischen axialen Diffusorbegrenzungswänden LDW im Bereich der Austrittskante TRE der Diffusorleitschaufeln VNS. Vorteilhaft weitet sich in radialer Richtung der Axialabstand AXD zwischen axialen Diffusorbegrenzungswänden LDW axial derart auf, so dass der Eintrittskantenaxialabstand ALE kleiner ist als der Austrittskantenaxialabstand ATE.

Hierbei sind die Diffusorbegrenzungswände LDW derart ausgebildet, dass auf der Nabenseite HBS die Diffusorbegrenzungswand LDW weniger schräg zur Radialrichtung sich erstreckt als die Diffusorbegrenzungswand LDW auf der Gehäuseseite SHR. Dadurch ergibt sich eine mindestens 80% axiale Ausweitung ausschließlich aus der Schrägstellung der Diffusorbegrenzungswand LDW auf der Gehäuseseite CSS.

Figur 7 zeigt die Kombination der axialen Aufweitung der Diffusorkanalbreite bzw. der schräg gestellten gehäuseseitigen Diffusorbegrenzungswand LDW mit der Anordnung der Rippenleitschaufeln RPV stromaufwärts der Diffusorleitschaufeln VNS.

## Patentansprüche

1. Diffusor (DFF) für eine Strömungsmaschine (CMP) mit einem Laufrad (IMP),
wobei der Diffusor (DFF) sich ringförmig um eine Achse (X) entlang einer Umfangsrichtung (CDR) erstreckt,
wobei der Diffusor (DFF) eine Mehrzahl von Diffusorleitschaufeln (VNS) aufweist,
wobei sich die Diffusorleitschaufeln (VNS) entlang der Schaufelhöhe (AFH) zwischen zwei Diffusorbegrenzungswänden (LDW) von einer Diffusorbegrenzungswand (LDW) an einer Gehäuseseite (CSS) zu einer Diffusorbegrenzungswand (LDW) an einer Nabenseite (HBS) erstrecken,
wobei die Diffusorleitschaufeln (VNS) für jede Position der Schaufelhöhe (AFH) eine Schaufelüberdeckung (SLD) aufweisen, die definiert ist als das Verhältnis einer Profilsehnenlänge (CHD, CHD') der jeweiligen Diffusorleitschaufel (VNS) zur Umfangsteilung (CCP) der Anordnung der Diffusorleitschaufeln (VNS),
**dadurch gekennzeichnet, dass**
die Schaufelüberdeckung (SLD) sich zwischen der Nabenseite (HBS) und der Gehäuseseite (CSS) unterscheiden.

2. Diffusor (DFF) nach Anspruch 1, wobei der Eintrittskantendurchmesser (DLE) an der Gehäuseseite (CSS) und Nabenseite (HBS) unterschiedlich sind.

3. Diffusor (DFF) nach Anspruch 1 oder 2, wobei die Schaufelüberdeckung (SLD) auf der Nabenseite (HBS) zwischen 0,5 und 0,8 und auf der Gehäuseseite (CSS) zwischen 0,7 und 1,0 beträgt.

4. Diffusor (DFF) nach Anspruch 1, 2 oder 3, wobei die Diffusorleitschaufeln (VNS) ein gewölbtes und profiliertes Profil aufweisen.

5. Diffusor (DFF) nach mindestens einem der Ansprüche 1 bis 4,
wobei, wobei für jede Position entlang der Profilmittellinie des Schaufelprofils der Diffusorleitschaufeln (VNS) ein Anstellwinkel (PMA) definiert ist als der mathematisch positive Winkel von der Umfangstangente (CDT) auf die Tangente (PMT) an der Profilmittellinie (SCL),
wobei ein Eintrittskantenwinkel (LEA) ein Anstellwinkel (PMA) an der Eintrittskante (LEE) ist,
wobei ein Austrittskantenwinkel (EXA) ein Anstellwinkel (PMA) an einer Austrittskante (TRE) der Diffusorleitschaufeln (VNS) ist,
wobei für die Differenz (DFA) zwischen Eintrittskantenwinkel (LEA) und Austrittskantenwinkel (EXA) gemittelt über die Schaufelhöhe (AFH) gilt: -2° < LEA-EXA < 15°.

6. Diffusor (DFF) nach Anspruch 7, wobei der Eintrittskantenwinkel (LEA) über die Schaufelhöhe (AFH) variiert.

7. Diffusor (DFF) nach Anspruch 8,
wobei der Eintrittskantenwinkel (LEA) an der Gehäuseseite (CSS) zwischen 10° und 20° beträgt,
wobei der Eintrittskantenwinkel (LEA) an der Nabenseite (HBS) zwischen 20° und 35° beträgt.

8. Diffusor (DFF) nach mindestens einem der Ansprüche 5,6,7, wobei die Austrittskantenwinkel (EXA) an der Nabenseite (HBS) und Gehäuseseite (CSS) sich um höchstens 2° unterscheiden.

9. Diffusor (DFF) nach mindestens einem der vorherigen Ansprüche 1 - 8,
wobei ein Eintrittskantenaxialabstand (ALE) der mittlere Axialabstand (AXD) zwischen axialen Diffusorbegrenzungswänden (LDW) im Bereich der Eintrittskante (LEE) der Diffusorleitschaufeln (VNS) ist,
wobei ein Austrittskantenaxialabstand (ATE) der mittlere Axialabstand (AXD) zwischen axialen Diffusorbegrenzungswänden (LDW) im Bereich der Austrittskante (TRE) der Diffusorleitschaufeln (VNS) ist,
kleiner ist als der Austrittskantenaxialabstand (ATE), wobei sich in radialer Richtung der Axialabstand (AXD) zwischen axialen Diffusorbegrenzungswänden (LDW) axial aufweitet, so dass der Eintrittskantenaxialabstand (ALE) kleiner ist als der Austrittskantenaxialabstand (ATE).

10. Diffusor (DFF) nach Anspruch 9,
wobei die Diffusorbegrenzungswand (LDW) auf der Nabenseite (HBS) sich weniger schräg zur Radialrichtung erstreckt als die Diffusorbegrenzungswand (LDW) auf der Gehäuseseite (SHR), derart, dass mindestens 80% der axialen Aufweitung sich aus der Schrägstellung der Diffusorbegrenzungswand (LDW) auf der Gehäuseseite (SHR) ergibt.

11. Anordnung (ARA) mit einem Diffusor (DFF) nach mindestens einem der vorherigen Ansprüche 1 - 10 und einem stromaufwärts angeordneten Laufrad (IMP), wobei ein geringerer Abstand zwischen Rotoraustrittskanten (TRI) der Laufradschaufeln (BLD) des Laufrads (IMP) und Eintrittskanten (LEE) der Diffusorleitschaufeln (VNS) auf der Gehäuseseite (CSS) als auf der Nabenseite (HBS) vorgesehen ist.

12. Anordnung (ARA) nach Anspruch 11, wobei die Rotoraustrittskanten (TRI) an einem mittleren Rotoraustrittskantendurchmesser (TID) angeordnet sind und für das Verhältnis (RDT) Eintrittskantendurchmesser (DLE) zu mittlerem Rotoraustrittskantendurchmesser (TID) gilt für:
die Eintrittskanten (LEE) auf der Nabenseite (HBS) 1.15 < RDT < 1.3,
die Eintrittskanten (LEE) Gehäuseseite (SHR) 1.05 < RDT < 1.15,
wobei gilt RDT_{(Gehäuseseite (SHR))}/ RDT_{(Nabenseite (HBS))}<1.

13. Anordnung (ARA) mit einem Diffusor (DFF) nach Anspruch 12 und einem stromaufwärts angeordneten Laufrad (IMP), wobei Rotoraustrittskanten (TRE) der Laufradschaufeln (BLD) des Laufrads (IMP) an einem mittleren Rotoraustrittskantendurchmesser (TID) angeordnet sind und für das Verhältnis (RDT) Eintrittskantendurchmesser (DLE) zu mittlerem Rotoraustrittskantendurchmesser (TID) gilt: 1.04 < DLE/TID < 1.1.

14. Strömungsmaschine (CMP) mit einer Anordnung (ARA) nach mindestens einem der Ansprüche 11 bis 13.
